# EUROPÄISCHE PATENTSCHRIFT

(11) **EP 1 422 478 B1**
(45) Veröffentlichungstag und Bekanntmachung des Hinweises auf die Patenterteilung: **12.07.2006**
(21) Anmeldenummer: 03021828.3
(22) Anmeldetag: 26.09.2003
(51) Int. Cl.: F23Q 2/16

(54) **Mehrflammiges Feuerzeug mit verschmelzenden Jetflammen**
Multiple flame lighter generating a converging flame jet
Briquet à flammes multiples pour générer un jet de flammes convergent

(30) Priorität: 25.11.2002 DE 20218250 U
(43) Veröffentlichungstag der Anmeldung: 26.05.2004
(73) Patentinhaber: Bleich, Jens, 82110 Germering (DE); Bleich, Jürgen, 82110 Germering (DE)
(72) Erfinder: Bleich, Jens, 82110 Germering (DE); Bleich, Jürgen, 82110 Germering (DE)
(74) Vertreter: Becker Kurig Straus

(56) Entgegenhaltungen:
- DE-U- 20 112 389
- US-A- 2 697 485
- US-A- 6 152 725

## Beschreibung

Die vorliegende Erfindung betrifft Feuerzeuge, insbesondere mehrflammige Feuerzeuge mit Jetflamme. Ein solches Feuerzeug ist aus Dokument US-A-6 152 727 schon bekannt.

Mehrflammige Feuerzeuge mit Jetflamme sind im Stand der Technik bekannt, insbesondere zweiflammige Feuerzeuge. Im Stand der Technik sind beispielsweise Feuerzeuge mit zwei parallel angeordneten Jet-Flammen bekannt, um beispielsweise breite Zigarren anzuzünden. Im Stand der Technik sind Feuerzeuge mit Jetflammen-Düsen bekannt, bei denen ein reines Brenngas aus einer oder mehreren Öffnungen ausströmt und mit der umgebenden Luft verbrennt. Im Stand der Technik sind ebenfalls Feuerzeuge bekannt, bei denen die Flammendüse als eine Brennerdüse ausgeführt ist, bei der ein Brenngas mit Luft gemischt wird, bevor das Gemisch entzündet wird. Derartige Brennerdüsen-Feuerzeuge sind als Jetflamm-Feuerzeuge bekannt. Im Stand der Technik sind ebenfalls zweiflammige Feuerzeuge mit einer Flammendüse und einer Brennerdüse bekannt.

Alle bisherigen Feuerzeuge haben den Nachteil, dass sie nur wenige leistungsschwache Düsen zur Verfügung stellen, die keine ultraheißen Jetflammen liefern. Es ist daher möglich, dass die Zeit bis zur wirksamen Entzündung beispielsweise einer Zigarette zu lange dauert.

Es ist daher eine Aufgabe der vorliegenden Erfindung, ein Feuerzeug bereitzustellen, das durch eine erfindungsgemäße Anordnung von mehreren Jetflammen-Düsen zuverlässig sehr heiße Jetflammen zur Verfügung stellt.

Das erfindungsgemäße Feuerzeug weist mindestens drei in einem Kopf angeordnete Jetflammen-Düsen auf. Das erfindungsgemäße Feuerzeug ist dadurch gekennzeichnet, dass die Jetflammen-Düsen so angeordnet sind, dass die Achsen der Jetflammen-Düsen sich zumindest abschnittsweise annähern. Damit kann erreicht werden, dass wenn eine Flamme in einer der Düsen erlischt, sie durch die eine oder die beiden anderen Düsen wieder entzündet wird. Ferner wird die Temperatur der Flammen im Näherungsbereich besonders hoch.

Bevorzugt nähert sich zumindest die Achse von einer der mindestens drei Jetflammen-Düsen jeweils mindestens den Achsen zweier anderer Jetflammen-Düsen zumindest abschnittsweise an. Damit wird erreicht, dass jede der erzeugten Flammen sich dem Bereich von mindestens zwei anderen Flammen annähert, die im Fall des Erlöschens einer Flamme diese sicher wieder entzünden können.

Das erfindungsgemäße Feuerzeug weist mindestens drei Jetflammen-Düsen auf, deren Jet-Flammen sich im Betrieb jeweils paarweise einander nähern und sich bevorzugt schneiden. Dadurch kann sichergestellt werden, dass selbst, wenn ein Wassertropfen eine der Flammen löscht, die entsprechende Düse durch den Gasstrom und die Hitze der beiden anderen Flammen schnell trocknet und wieder arbeiten kann. Durch die erfindungsgemäße Anordnung der Flammen bzw. Brennerdüsen trifft der Gasstrom auf mindestens zwei angrenzende Flammen, die den Gasstrom sofort wieder entzünden. Die Flammen konvergieren bevorzugt in einem gemeinsamen Bereich.

Die Achsen von mindestens drei der Flammen- oder Brennerdüsen liegen bevorzugt im wesentlichen in einer Kegeloberfläche. Die Jetflammen-Düsen können dabei auf einer Höhe in der Kegeloberfläche liegen, um sicherzustellen, dass keine der Flammen die anderen zu sehr überragt.
Die Achsen der Brennerdüsen können im wesentlichen in einem einzigen Punkt zusammenlaufen, in dem die mindestens drei Flammen sich berühren oder zu einer einzelnen verschmelzen können. Bei der Verwendung von drei Jetflammen-Düsen liegen die drei Jetflammen-Düsen im Wesentlichen auf den Kanten einer dreiseitigen Pyramide und weisen gemeinsam auf die Spitze der Pyramide, an der sich im Betrieb die drei Flammen zu einer einzigen vereinigen.

Die Jetflammen-Düsen können um eine Achse drehsymmetrisch angeordnet sein. Dadurch wird erreicht, dass die gemeinsame Flamme eine symmetrische Form annimmt. Eine derartige dreiflammige Ausführungsform, bei der die drei Jetflammen-Düsen drehsymmetrisch auf einer Kegeloberfläche angeordnet sind und bei der die drei Flammen in einem Punkt zusammenlaufen, ist beispielsweise in den Figuren 1 und 2 dargestellt. In dem Kreuzungspunkt werden besonders hohe Temperaturen erzielt. Die Jetflammen-Düsen können auch auf einem Halbkegel angeordnet sein, um beispielsweise eine gleiche Grundform für eine drei- oder vierflammige Ausführungsform ohne zusätzlichen Konstruktions- oder Werkzeugaufwand bereitzustellen.

Die Achsen der mindestens drei Jetflammen-Düsen können eine gemeinsame Kegeloberfläche auf einer gleichen Höhe der Kegeloberfläche berühren und mit der Kegelachse im Wesentlichen einen gemeinsamen Winkel bilden. Bei dieser Ausführungsform treffen sich die Achsen der mindestens drei Jetflammen-Düsen nicht in einem einzelnen Punkt, sondern liegen windschief zueinander. Bei einer drehsymmetrischen Anordnung verschmilzt die Spitze einer Flamme mit der Basis einer benachbarten der anderen Flamme. Aus der Anordnung der zusammenlaufenden Flammen ergibt sich eine gemeinsame Flamme, die durch die Schrägstellung der Jetflammen-Düsen zu einer Rotation der gemeinsamen Flamme führt. Eine Aufsicht auf eine derartige, dreiflammige Jetflammen-Düsen-Anordnung ist in Figur 3 dargestellt.

Bevorzugt werden die mindestens drei Jetflammen-Düsen in einem einzelnen integral ausgeführten Jetflammen-Düsen-Block zusammengefasst. Damit kann die Anzahl der Bauteile in dem Feuerzeug verringert werden, was die Herstellungskosten senkt.

Bevorzugt weist das Feuerzeug weiterhin ein Steuerventil auf, mit dem einzelne oder Gruppen von Jetflammen-Düsen betätigt werden können. Ein Steuerventil zum Steuern einzelner Jetflammen-Düsen kann dazu beitragen, den Gasverbrauch des brennenden Feuerzeuges bei Windstille zu verringern und damit die Benutzungs- bzw. Brenndauer des Feuerzeuges zu erhöhen.

Mindestens drei der Jetflammen-Düsen können als Brennerdüsen ausgeführt werden. Brennerdüsen haben im Vergleich zu Jetflammen-Düsen den Nachteil des höheren Gasverbrauches. Durch eine entsprechende Auswahl der Brennerdüsen beispielsweise in Kombination mit einer zusätzlichen Flammendüse kann ein voteilhaftes Feuerzeug verwirklicht werden. Die Flammendüse kann beispielsweise in der Mitte der Brennerdüsen angeordnet sein und durch das Öffnen eines Deckels aktiviert werden. Bei Betätigung eines Zündschiebers werden die drei Brennerdüsen gezündet, und erlöschen, wenn der Zündschieber wieder losgelassen wird, während eine Zündflamme weiter brennt, solange der Deckel des Feuerzeuges geöffnet bleibt. Die Zündflamme wird beim Schießen des Deckels durch eine Sperrung der Gaszufuhr gelöscht.

Bevorzugt weist das Feuerzeug eine Abdeckung zum Schutz der Jetflammen-Düsen bzw. Brennerdüsen gegen Verunreinigung auf. Die Abdeckung dient zum Schutz gegen Staub, Schmutz und Beschädigung der Brennerdüsen.

Das erfindungsgemäße Feuerzeug kann, mit einer Nachfüllvorrichtung versehen sein, um einen Gastank des Feuerzeuges nachzufüllen. Das Feuerzeug kann weiter mit einer Flammenhöhen-Regulierung versehen sein, um die Flammenhöhe den Bedürfnissen eines Benutzers anpassen zu können. Das Feuerzeug kann mit einer üblichen Zündvorrichtung wie beispielsweise einer piezoelektrischen Zündvorrichtung versehen sein. Andere Zündvorrichtungen wie Batterie-Zündvorrichtungen können in dem Feuerzeug gemäß dieser Erfindung ebenfalls verwendet werden.

Im folgenden werden die beigefügten Figuren näher erläutert. In den Figuren und in der Beschreibung sind gleiche Bezugszeichen für gleiche oder ähnliche Elemente verwendet.

Figur 1 stellt eine Seiten- und Front-Planansicht sowie eine untere und obere Aufsicht auf ein erfindungsgemäßes, dreiflammiges Feuerzeug dar.

Figur 2 zeigt eine obere Aufsicht auf eine Ausführungsform eines erfindungsgemäßen, dreiflammigen Feuerzeugs.

Figur 3 zeigt eine obere Aufsicht auf eine andere Ausführungsform eines erfindungsgemäßen, dreiflammigen Feuerzeugs.

Figur 4 stellt eine obere Aufsicht auf eine weitere Ausführungsform eines erfindungsgemäßen, vierflammigen Feuerzeugs dar.

Figur 1 stellt eine Seiten- und Front-Planansicht sowie eine untere und obere Aufsicht auf ein erfindungsgemäßes, dreiflammiges Feuerzeug dar. Das Feuerzeug 2 weist ein Gehäuse auf, an dem ein Deckel zum Schutz von Jetflammen-Düsen 4, 4', 4" beweglich angebracht ist. Das Feuerzeug hat drei Jetflammen-Düsen 4, 4', 4", die als Brennerdüsen ausgeführt, und in einem Kopf 3 des Feuerzeugs angeordnet sind. Das Feuerzeug ist mit einer piezoelektrischen Zündvorrichtung 10 versehen, die in beiden Seitenansichten zu erkennen ist. Das Feuerzeug ist weiter mit einem zentralen Gasventil 8 ausgestattet, um die drei Jetflammen-Düsen gleichzeitig mit Gas zu versorgen. Die Zündvorrichtung 10 und das Gasventil 8 werden über einen zentralen Zündschieber 16 betätigt. Beim Herabdrücken des Zündschiebers wird zuerst das Gasventil 8 und dann das piezoelektrische Zündelement 10 betätigt, um ein aus den Brennerdüsen austretendes Gas-Luft-Gemisch zu entzünden. Die Brennerdüsen erzeugen jeweils spitz zulaufende Flammen, die als schwarze Dreiecke dargestellt sind, die sich in dem Punkt 6 vereinigen. In der unteren Ansicht ist ein Nachfüllventil durch den Kreis 14 angedeutet. In der oberen Aufsicht sind die drei Brennerdüsen 4 als in einem gleichseitigen Dreieck angeordnet zu erkennen. Die Brennerdüsen sind somit im Wesentlichen um die Längsachse des Feuerzeugs, in Bezug auf 120°-Drehung drehsymmetrisch angeordnet.

Figur 2 zeigt eine obere Aufsicht auf ein erfindungsgemäßes, dreiflammiges Feuerzeug. In der Figur 2 sind die Brennerdüsen 4, 4', 4" in einer Aufsicht als leicht schräg gestellte Zylinder dargestellt. Die Aufsicht verdeutlicht die erfindungsgemäße Anordnung der Brennerdüsen 4, 4', 4". Der, in der oberen Brennerdüse angedeutete Pfeil verdeutlicht die Flammenrichtung. Der Kreis 18 deutet eine Zündelektrode für eine piezoelektrische Zündvorrichtung an. Die drei Flammen treffen sich in der Mitte über der Zeichenebene.

Figur 3 zeigt eine obere Aufsicht auf eine andere Ausführungsform eines erfindungsgemäßen, dreiflammigen Feuerzeugs. In der Figur 3 sind die Brennerdüsen 4, 4', 4" in einer Aufsicht als leicht schräg gestellte Zylinder dargestellt. Die Aufsicht verdeutlicht eine andere erfindungsgemäße Anordnung der Brennerdüsen 4, 4', 4". Die, durch die kleinen Pfeile 20 angedeuteten Flammen der Brennerdüsen 4 treffen sich nicht in einem einzelnen Punkt, sondern liegen im Wesentlichen tangential zu dem, durch den Pfeil 22 angedeuteten Kreis. Bei einer drehsymmetrischen Anordnung verschmilzt die Spitze einer Flamme mit der Basis einer benachbarten anderen Flamme und erzeugt eine in Pfeilrichtung 22 rotierende, gemeinsame Flamme. In der dargestellten Ausführungsform nähert sich im Betrieb die Flamme von Brennerdüse 4 mit der Spitze der Basis der Flamme von Brennerdüse 4". Die Flamme von Brennerdüse 4" nähert sich mit ihrer Spitze der Basis der Flamme von Brennerdüse 4'. Schließlich nähert sich die Flamme von Brennerdüse 4' mit ihrer Spitze der Basis der Flamme von Brennerdüse 4.

Figur 4 stellt eine andere Ausführungsform eines erfindungsgemäßen, vierflammigen Feuerzeugs in einer oberen Aufsicht dar. Die vier Brennerdüsen 4,4', 4", 4"' weisen dabei zueinander, sodass dich die Flammen im Wesentlichen in einem Punkt in der Mitte über der Zeichenebene einander nähern bzw. konvergieren. Bei großer Flammenhöhe werden sich die Flammen in der Mitte berühren. In dieser Ausführungsform nähert sich jeder der Flammen jeder anderen an. Wie in Figur 2 gezeigt, deutet der Kreis 18 eine Zündelektrode für eine piezoelektrische Zündvorrichtung an.

Es ist zu betonen, dass alle vorstehenden Ausführungsformen lediglich beispielhaft sind. Mehrflammige, wie beispielsweise 5-, 6- oder 7-flammige Feuerzeuge sollen auch unter den Schutzumfang der vorliegenden Erfindung fallen. Bei 6-flammigen Ausführungsformen können beispielsweise jeweils drei der Jetflammen-Düsen auf einer Kegelfläche liegen, während die anderen drei auf einer zweiten, anderen Kegelfläche liegen.

## Patentansprüche

1. Feuerzeug (2) mit mindestens drei in einem Kopf (3) angeordneten Jetflammen-Düsen (4, 4', 4"), **dadurch gekennzeichnet, dass** die Jetflammen-Düsen so angeordnet sind, dass die Längsachsen der Jetflammen-Düsen sich zumindest abschnittsweise einander annähern, so dass deren Jetflammen sich in Betrieb zumindest abschnittsweise einander nähern.

2. Feuerzeug (2) nach Anspruch 1, **dadurch gekennzeichnet, dass** die Achse einer der mindestens drei Jetflammen-Düsen (4, 4', 4") sich jeweils mindestens den Achsen zweier anderer Jetflammen-Düsen zumindest abschnittsweise annähert.

3. Feuerzeug (2) gemäß einem der vorstehenden Ansprüche, **dadurch gekennzeichnet, dass** die von den Jetflammen-Düsen (4, 4', 4") erzeugten Flammen einander berühren.

4. Feuerzeug (2) gemäß einem der vorstehenden Ansprüche, **dadurch gekennzeichnet, dass** die Achsen der mindestens drei Jetflammen-Düsen (4, 4', 4") in einer gemeinsamen Kegeloberfläche liegen.

5. Feuerzeug (2) gemäß einem der vorstehenden Ansprüche, **dadurch gekennzeichnet, dass** die mindestens drei Jetflammen-Düsen (4, 4', 4") so angeordnet sind, dass die Achsen der Jetflammen-Düsen (4, 4', 4") in Flammrichtung im Wesentlichen in einem Punkt (6) zusammenlaufen.

6. Feuerzeug (2) gemäß einem der vorstehenden Ansprüche, **dadurch gekennzeichnet, dass** mindestens drei der Jetflammen-Düsen (4, 4', 4") um eine Achse drehsymmetrisch angeordnet sind.

7. Feuerzeug (2) gemäß einem der vorstehenden Ansprüche, **dadurch gekennzeichnet, dass** die Achsen der mindestens drei Jetflammen-Düsen (4, 4', 4") eine gemeinsame Kegeloberfläche auf einer gleichen Höhe der Kegeloberfläche berühren und mit der Kegelachse im Wesentlichen einen gemeinsamen Winkel bilden.

8. Feuerzeug (2) gemäß einem der vorstehenden Ansprüche, **dadurch gekennzeichnet, dass** die mindestens drei Jetflammen-Düsen (4, 4', 4") in einem einzelnen, integral ausgeführten Jetflammen-Düsen-Block zusammengefasst sind.

9. Feuerzeug (2) gemäß einem der vorstehenden Ansprüche, **dadurch gekennzeichnet, dass** das Feuerzeug weiterhin ein Steuerventil aufweist, das einzelne oder Gruppen von Jetflammen-Düsen (4, 4', 4") betätigt.

10. Feuerzeug (2) gemäß einem der vorstehenden Ansprüche, **dadurch gekennzeichnet, dass** mindestens drei der Jetflammen-Düsen (4, 4', 4") Brennerdüsen sind.

11. Feuerzeug (2) gemäß einem der vorstehenden Ansprüche, **dadurch gekennzeichnet, dass** das Feuerzeug (2) eine Abdeckung (12) zum Schutz der Jetflammen-Düsen (4, 4', 4") aufweist.

## Claims

1. Lighter (2) with at least three flame jet nozzles (4, 4', 4") disposed in a head (3), **characterised in that** the flame jet nozzles are disposed such that the longitudinal axes of the flame jet nozzles approach one another at least in sections, so that the flame jets thereof approach one another at least in sections during operation.

2. Lighter (2) according to claim 1, **characterised in that** the axis of one of the at least three flame jet nozzles (4, 4', 4") in each case preferably approaches at least the axes of two other flame jet nozzles at least in sections.

3. Lighter (2) according to either of the preceding claims, **characterised in that** the flames which are generated by the flame jet nozzles (4, 4', 4") contact one another.

4. Lighter (2) according to any one of the preceding claims, **characterised in that** the axes of the at least three flame jet nozzles (4, 4', 4") lie in a common conical surface.

5. Lighter (2) according to any one of the preceding claims, **characterised in that** the at least three flame jet nozzles (4, 4', 4") are disposed such that the axes of the flame jet nozzles (4, 4', 4") converge substantially at a point (6) in the flame direction.

6. Lighter (2) according to any one of the preceding claims, **characterised in that** at least three of the flame jet nozzles (4, 4', 4") are disposed in a rotationally symmetrical manner about an axis.

7. Lighter (2) according to any one of the preceding claims, **characterised in that** the axes of the at least three flame jet nozzles (4, 4', 4") contact a common conical surface at the same level of the conical surface and substantially form a common angle with the cone axis.

8. Lighter (2) according to any one of the preceding claims, **characterised in that** the at least three flame jet nozzles (4, 4', 4") are combined in a single flame jet nozzle block of integral construction.

9. Lighter (2) according to any one of the preceding claims, **characterised in that** the lighter also comprises a control valve which operates individual or groups of flame jet nozzles (4, 4', 4").

10. Lighter (2) according to any one of the preceding claims, **characterised in that** at least three of the flame jet nozzles (4, 4', 4") are burner nozzles.

11. Lighter (2) according to any one of the preceding claims, **characterised in that** the lighter (2) comprises a cover (12) for protecting the flame jet nozzles (4, 4', 4").

## Revendications

1. Briquet (2) comportant au moins trois buses de jet de flamme (4, 4', 4'') agencées dans une partie supérieure (3), **caractérisé en ce que** les buses de jet de flamme sont agencées de telle sorte que les axes longitudinaux des buses se rapprochent au moins par zones les uns des autres, de telle sorte que, en cours d'utilisation du briquet, leurs jets de flamme se rapprochent au moins par zones les uns des autres.

2. Briquet (2) selon la revendication 1, **caractérisé en ce que** l'axe de l'une desdites au moins trois buses de jet de flamme (4, 4', 4") se rapproche au moins par zones d'au moins chacun des axes des deux autres buses.

3. Briquet (2) selon l'une quelconque des revendications précédentes, **caractérisé en ce que** les flammes générées par les buses de jet de flamme (4, 4', 4'') entrent en contact les unes avec les autres.

4. Briquet (2) selon l'une quelconque des revendications précédentes, **caractérisé en ce que** les axes desdites au moins trois buses de jet de flamme (4, 4', 4'') sont situés dans une surface conique commune.

5. Briquet (2) selon l'une quelconque des revendications précédentes, **caractérisé en ce que** lesdites au moins trois buses de jet de flamme (4, 4', 4'') sont agencées de telle sorte que les axes des buses de jet de flamme (4, 4', 4'') convergent dans la direction des flammes sensiblement en un point (6).

6. Briquet (2) selon l'une quelconque des revendications précédentes, **caractérisé en ce que** lesdites au moins trois buses de jet de flamme (4, 4', 4'') sont agencées en symétrie de révolution autour d'un axe.

7. Briquet (2) selon l'une quelconque des revendications précédentes, **caractérisé en ce que** les axes desdites au moins trois buses de jet de flamme (4, 4', 4") entrent en contact avec une surface conique commune sur une même hauteur de la surface conique et forment sensiblement un angle commun avec l'axe du cône.

8. Briquet (2) selon l'une quelconque des revendications précédentes, **caractérisé en ce que** lesdites au moins trois buses de jet de flamme (4, 4', 4'') sont regroupées en un seul bloc de buses réalisé d'un seul tenant.

9. Briquet (2) selon l'une quelconque des revendications précédentes, **caractérisé en ce que** le briquet comporte en outre une vanne de commande, qui actionne des buses de jet de flamme (4, 4', 4") individuelles ou en groupe.

10. Briquet (2) selon l'une quelconque des revendications précédentes, **caractérisé en ce qu'**au moins trois des buses de jet de flamme (4, 4', 4") sont des becs de brûleur.

11. Briquet (2) selon l'une quelconque des revendications précédentes, **caractérisé en ce que** le briquet (2) comporte un couvercle (12) pour la protection des buses de jet de flamme (4, 4', 4'').
